# EUROPÄISCHE PATENTANMELDUNG

(11) **EP 1 336 357 A1**
(43) Veröffentlichungstag der Anmeldung: **20.08.2003**
(21) Anmeldenummer: 02029054.0
(22) Anmeldetag: 28.12.2002
(51) Int. Cl.: A47B 88/04

(54) **Selbsteinzug für Schubladen oder dergleichen**

(30) Priorität: 18.02.2002 DE 20202520 U
(71) Anmelder: ANTON SCHNEIDER GMBH & CO., 79341 Kenzingen (DE)
(72) Erfinder: Weber, Heimo, 79194 Gundelfingen (DE)
(74) Vertreter: KOHLER SCHMID + PARTNER

(57) **Zusammenfassung**

Um den Aufbau eines Selbsteinzuges für Schubladen oder dergleichen mit in einem Gehäuse 1 zwischen zwei Endstellungen gegen die Kraft einer Feder 3 längsverschiebbarem Kippglied 2, welches mit einer Aufnahme 12 für einen Mitnehmer 13 einer Schublade versehen ist, zu verbessern, weist das Gehäuse 1 einen durch zwei Seitenwände 6, 7 begrenzten Kanal zur Führung des Kippgliedes 2 auf, welcher an seiner einen Wandseite 6 eine Führungsleiste 9 sowie an der gegenüberliegenden, höhenversetzt eine Stützleiste 10 aufweist, wobei zwischen beiden Leisten 9, 10 und den Wänden 6, 7 ein Zwischenraum für das im Querschnitt einstufenförmig abgesetzte an der Führungsleiste 9 anliegende und auf der Stützleiste 10 aufliegende Kippglied 2 vorgesehen ist.

## Beschreibung

Beim Einschieben von Schubladen werden diese oft aus Unachtsamkeit nicht ganz geschlossen oder öffnen sich, vor allem wenn der Schliessvorgang schwungvoll erfolgt, wieder leicht beim Aufprallen im Schrank. Um sicherzustellen, dass eine Schublade kurz vor der Schließstellung zwangsläufig vollständig geschlossen wird, ist es bereits bekannt, einen Selbsteinzug vorzusehen, welcher die Einzugsbewegung der Schublade unterstützt.

Derartige Selbsteinzüge weisen dabei in einem Gehäuse ein zwischen zwei Endstellungen gegen die Kraft einer Feder längs verschiebbares Kippglied auf. Dieses wird beim Ausziehen der Schublade mitgenommen, so dass die Feder gespannt wird. Am Ende des Selbsteinzuges erfolgt dann ein Einrasten und Abkippen des Kippgliedes, so dass dieses einerseits in seiner Stellung arretiert und andererseits der Mitnehmer der Schublade freigegeben wird. Anschliessend kann dann die Schublade vollständig ausgezogen werden. Beim Einschieben der Schublade wird das Kippglied durch den Mitnehmer wieder ausgerastet, so dass es durch die Feder in die Ausgangslage zuzurückgezogen wird. Dabei nimmt das Kippglied den Mitnehmer der Schublade mit, so dass diese vollständig eingezogen wird.

Bei einer bekannten Ausführungsform dieser Art liegt das Kippglied an einer Führungsleiste des Gehäuses an, wobei die Führungsleiste am einen Ende, dem Festpunkt der Feder, einen Anschlag und am anderen eine Rastzunge oder dergleichen aufweist und die Feder einerseits am Gehäuse und andererseits an einem über die Führungsleiste hinausragenden Teil des Kippgliedes angreift, welches an seinem dem Federangriff abgewandten Ende eine Rastnase zum Untergreifen der Rastzunge in gekippter Lage aufweist.

Um den Aufbau eines solchen Selbsteinzuges zu vereinfachen, weist erfindungsgemäß das Gehäuse einen durch zwei Seitenwände begrenzten Kanal zur Führung des Kippgliedes auf, welcher an seiner einen Wandseite die Führungsleiste sowie an der gegenüberliegenden höhenversetzt eine Stützleiste aufweist, wobei zwischen beiden Leisten und den Wänden ein Zwischenraum für das im Querschnitt einstufenförmig abgesetzte, an der Führungsleiste anliegende und auf der Stützleiste aufliegende Kippglied vorgesehen ist.

Um einen zu starken Aufprall der Schublade im Schrank und ein damit verbundenes Hin- und Herschwingen zu verhindern, ist vorzugsweise am oder im Gehäuse eine Dämpfungsvorrichtung für das Kippglied vorgesehen. Zweckmäßig ist die Dämpfungsvorrichtung in einer Kammer des Gehäuses unterhalb der Führungsleiste angeordnet und ein Anschlagkolben der Dämpfungsvorrichtung ragt in den Kanal für das Kippglied hinein.

Die Zeichnung zeigt ein Ausführungsbeispiel der Erfindung. Es stellen dar:
- Figur 1: eine perspektivische Ansicht eines Selbsteinzuges mit entspannter Feder,
- Figur 2: eine Darstellung nach Fig. 1 mit gespannter Feder,
- Figur 3: einen Längschnitt nach Fig. 1 mit einem Schubladenmitnehmer,
- Figur 4: einen Längschnitt nach Fig. 2 mit eingerastetem Kippglied und freigegebenem Mitnehmer,
- Figur 5: einen Querschnitt nach Fig. 3,
- Figur 6: eine Explosionszeichnung des Selbsteinzuges.

Der Selbsteinzug besteht aus einem Gehäuse 1, einem Kippglied 2, einer Zugfeder 3 und einer Dämpfungsvorrichtung 4. Im Gehäuse 1 ist ein Kanal 5 vorgesehen, welcher durch zwei Seitenwände 6 und 7 begrenzt wird. Wie Fig. 5 zeigt ist die Wand 6 in ihrem oberen Teil bei 8 abgesetzt, wobei der quer verlaufende Teil eine Führungsleiste 9 für das Kippglied 2 bildet. Die Seitenwand 7 ist an ihrem unteren Ende nach innen abgewinkelt, wobei der Quersteg als Stützleiste 10 dient.

Das Kippglied 2 ist einstufenförmig abgesetzt, wobei die Querfläche 11 auf der Stützleiste 10 der Seitenwand 7 aufliegt. Unterhalb der Querfläche 11 des Kippgliedes 2 ist eine Aufnahme 12 für den in den Fign. 3 und 4 dargestellten Mitnehmer 13 einer nicht näher dargestellten Schublade vorgesehen. Gegenüber der Aufnahme 12 sind zwei höckerartige Ansätze 14 und 15 vorgesehen. Dabei liegt das Kippglied 2 mit dem Ansatz 14 an der Führungsleiste 9 an, während der Ansatz 15 zur Befestigung der Feder 3 dient. Diese ist mit ihrem anderen Ende am Stift 16 des Gehäuses 1 festgelegt.

In Fig. 3 ist die Feder 3 entspannt und das Kippglied 2 liegt am Anschlag 17 des Gehäuses 1 an. Wenn die nicht dargestellte Schublade ausgezogen wird, nimmt der Mitnehmer 13 das Kippglied 2 in Pfeilrichtung 18 mit und spannt dabei die Feder 3. Die Führungsleiste 9 weist an ihrem vorderen Ende eine Rastzunge 19 auf. Sobald der vordere höckerartige Ansatz 14 an der Rastzung 19 vorbeigleitet, schwenkt das Kippglied 2 in die in Fig. 4 gezeichnete Stellung ein und verrastet. Durch die Schräglage wird der Mitnehmer 13 freigegeben und die Schublade kann, ohne das Kippglied 2 weiter mitzunehmen, vollständig ausgezogen werden.

Beim Einschieben der Schublade trifft der Mitnehmer 13 auf den Anschlag 17 am Kippglied 2 auf und schwenkt dieses entgegen dem Uhrzeigersinn, so dass der höckerförmige Ansatz 14 wiederum unter die Führungsleiste 9 zu liegen kommt. Infolgedessen kann das Kippglied 2 sich wieder frei bewegen und wird durch die Feder 3 in die Ausgangslage nach Fig. 3 zurückgezogen, wobei über den Mitnehmer 13 die nicht dargestellte Schublade in die Endstellung eingezogen wird.

Um ein Aufprallen auf den Anschlag 17 zu verhindern, ist eine Dämpfungsvorrichtung 4 in einer Kammer 21 des Gehäuses 1 vorgesehen. Dabei ragt der Kolben 22 der als Zylinder ausgebildeten Dämpfungsvorrichtung 4 in den Kanal 5 hinein, wie sich vor allem aus Fig. 4 ergibt. Das Kippglied 2 wird dann bei Auftreffen auf den Kolben 22 gedämpft in die rückwärtige Endstellung gezogen.

## Patentansprüche

1. Selbsteinzug für Schubladen od.dgl. mit in einem Gehäuse zwischen zwei Endstellungen gegen die Kraft einer Feder längsverschiebbarem Kippglied, welches mit einer Aufnahme für einen Mitnehmer einer Schublade versehen ist und an einer Führungsleiste des Gehäuses anliegt, wobei die Führungsleiste am einen Ende, dem Festpunkt der Feder, einen Anschlag und am anderen Ende eine Rastzunge oddgl. aufweist und die Feder einerseits am Gehäuse und andererseits an einem über die Führungsleiste hinausragenden Teil des Kippgliedes angreift, welches an seinem, dem Federangriff abgewandten Ende eine Rastnase zum Untergreifen der Rastzunge in gekippter Lage aufweist, **dadurch gekennzeichnet, dass** das Gehäuse (1) einen durch zwei Seitenwände (6,7) begrenzten Kanal (5) zur Führung des Kippgliedes (2) aufweist, welcher an seiner einen Wandseite (6) die Führungsleiste (9) sowie an der gegenüberliegenden, höhenversetzt eine Stützleiste (10) aufweist, wobei zwischen beiden Leisten (9,10) und den Wänden (6,7) ein Zwischenraum für das im Querschnitt einstufenförmig abgesetzte an der Führungsleiste (9) anliegende und auf der Stützleiste (10) aufliegende Kippglied (2) vorgesehen ist.

2. Selbsteinzug nach Anspruch 1, **dadurch gekennzeichnet, dass** am oder im Gehäuse (1) eine Dämpfungsvorrichtung (4) für das Kippglied (2) vorgesehen ist.

3. Selbsteinzug nach einem oder beiden der vorhergehenden Ansprüche 1 und 2, **dadurch gekennzeichnet, daß** die Dämpfungsvorrichtung (4) in einer Kammer (21) des Gehäuse (1) unterhalb der Führungsleiste (9) angeordnet ist und ein Anschlagkolben (22) der Dämpfungsvorrichtung (4) in den Kanal (5 ) für das Kippglied (2) hineinragt.
